# EUROPÄISCHE PATENTSCHRIFT

(11) **EP 3 213 337 B1**
(45) Veröffentlichungstag und Bekanntmachung des Hinweises auf die Patenterteilung: **07.10.2020**
(21) Anmeldenummer: 15820839.7
(22) Anmeldetag: 18.12.2015
(51) Int. Cl.: H01J 35/12, H01J 35/06

(54) **METALLSTRAHLRÖNTGENRÖHRE**
METAL JET X-RAY TUBE
TUBE À RAYONS X À FAISCEAU MÉTALLIQUE

(30) Priorität: 22.12.2014 DE 102014226813
(43) Veröffentlichungstag der Anmeldung: 06.09.2017
(73) Patentinhaber: Siemens Healthcare GmbH, 91052 Erlangen (DE)
(72) Erfinder: HEID, Oliver, 91052 Erlangen (DE)
(86) Internationale Anmeldenummer: PCT/EP2015/080504
(87) Internationale Veröffentlichungsnummer: WO 2016/102370

(56) Entgegenhaltungen:
- DE-A1- 2 339 225
- US-A- 4 953 191
- US-A- 5 052 034
- US-A1- 2013 301 805

## Beschreibung

Die Erfindung betrifft eine Metallstrahlröntgenröhre gemäß dem Oberbegriff des Anspruchs 1.

Eine derartige Metallstrahlröntgenröhre ist aus der Patentanmeldung mit der Veröffentlichungsnummer US 2013/301805 A1 bekannt.

Bei bisher bekannten Fest- oder Drehanodenröhren oder auch Metallstrahlröntgenröhren besteht das Problem der Leistungsdichte im Auftreffpunkt des Elektronenstrahls auf der Anodenkomponente. Es entstehen dort zu hohe Verlustleistungen für gegebene Lichtstärken und Brennfleck-Leuchtdichten. Außerdem stellen starke Hintergrund-Magnetfelder, beispielsweise hervorgerufen im Zusammenhang mit Magnetresonanztomographen, ein Problem dar. In solchen starken Magnetfeldern ist es unmöglich, den Elektronenstrahl elektrostatisch zu fokussieren.

Bei Rotationsanodenröhren und bei Metallstrahlröntgenröhren wird die Aufrechterhaltung des festen bzw. flüssigen Aggregatzustandes des Anodenmaterials im Brennpunkt des Elektronenstrahls bekanntermaßen dadurch gelöst, dass das Material der Drehanode oder des Metallstrahls im Brennpunkt des Elektronenstrahls genügend schnell durch den Brennfleck transportiert wird. Dabei werden die Elektronen bis zum Stillstand abgebremst, obwohl nur hochenergetische Elektronen die gewünschte kurzwellige Röntgenstrahlung hervorrufen. Die vollständige Abbremsung ist bezüglich der Brennfleck-Leistungsdeposition und auch der Effizienz ein ungünstiger Prozess.

Aufgabe der vorliegenden Erfindung ist es, eine Metallstrahlröntgenröhre vorzuschlagen, die weniger als konventionelle Fest- oder Drehanodenröhren oder bisherige Metallstrahlröntgenröhren vom Problem der Leistungsdichte im Auftreffpunkt des Elektronenstrahls auf der Anodenkomponente betroffen ist.

Diese Aufgabe wird ausgehend von einer Metallstrahlröntgenröhre der eingangs genannten Art erfindungsgemäß gelöst durch eine Metallstrahlröntgenröhre, die die Merkmale im kennzeichnenden Teil des Anspruchs 1 aufweist.

Danach weist die Metallstrahlröntgenröhre in einem Vakuumraum neben einer Kathodenkomponente zum Extrahieren eines Elektronenstrahls auch eine Vorkehrung zum Extrahieren des Elektronenstrahls von der Kathodenkomponente auf. Außerdem weist die Metallstrahlröntgenröhre eine mit einem flüssigen Metallstrahl gebildete Anodenkomponente als Ziel für den ausgesendeten Elektronenstrahl der Kathodenkomponente und eine Vorkehrung zum Beschleunigen des von der Kathodenkomponente ausgesendeten Elektronenstrahls innerhalb einer Vakuumstrecke in Richtung und mit Ziel Anodenkomponente auf. Dazu weist die Metallstrahlröntgenröhre erfindungsgemäß einen dünnen Metallstrahl als Anodenkomponente auf, durch den die Elektronen des auf der Anodenkomponente auftreffenden Elektronenstrahls nur teilweise abgebremst sind. Außerdem weist die Metallstrahlröntgenröhre erfindungsgemäß eine Messerschneidekathode als Kathodenkomponente auf mit einer mit einer geringen Neigung abwärts in Richtung flüssiger Metallstrahl der Anodenkomponente zeigenden Kathodenschneide.

Damit wird eine Metallstrahlröntgenröhre vorgeschlagen, bei der die schnellen, in einer ersten Vakuumstrecke elektrostatisch oder elektrodynamisch beschleunigten primären Elektronen in einem dünnen, relativ elektronentransparenten Zielmedium nur teilweise abgebremst werden.

Hierbei besteht aber noch das Problem, dass das dünne lichterzeugende Anodenmaterial nur sehr wenig Energie absorbieren kann. Im Endeffekt besteht zunächst im Wesentlichen die gleiche Leistungsgrenze wie bei einem dicken Anodenmaterial. Es sind physikalisch sehr dünne Anodenmaterialien erforderlich, beispielsweise in der Stärke von 0,1 bis 10 µm. Andererseits sind Flüssigmetallstrahlen nur sehr schwierig in einer anderen als runder Form zu realisieren. Damit ist der Brennfleckdurchmesser ebenfalls auf eine sehr geringe Größe beschränkt.

Weiter macht die Anwesenheit eines starken, homogenen Hintergrundmagnetfelds, beispielsweise beim Einsatz in einem Magnetresonanztomographen, es unmöglich, die Elektronen elektrostatisch zu fokussieren.

Es wird daher in Kombination mit dem entsprechend dünnen Metallstrahl der Anodenkomponente eine Messerschneidenkathode verwendet, die erfindungsgemäß einen Elektronen-Flachstrahl mit zum Metallstrahldurchmesser passender Dicke erzeugt, so dass ein ausreichend großer Anteil der aus der Kathode austretenden Elektronen den Metallstrahl trifft.

In Summe wird eine Metallstrahlröntgenröhre erhalten, die die eingangs genannten Nachteile nicht mehr aufweist.

Vorteilhafte Ausgestaltungen der Erfindung sind Gegenstand von Unteransprüchen.

Danach ist nach der Anodenkomponente eine weitere Vakuumstrecke für die noch nicht ganz abgebremsten Elektronen des Elektronenstrahls vorgesehen, in der eine Abbremsung der Elektronen wenigstens annähernd bis zum Stillstand erfolgt.

Erfolgt dieses Abbremsen der Elektronen zusammen mit einer Energierückgewinnungsvorkehrung, wird in einer ganz besonders vorteilhaften Weise die Lichterzeugungseffizienz gesteigert.

Zur Effizienzsteigerung trägt zusätzlich bei ein Metallstrahl der Anodenkomponente, der in einem zweiten, relativ gut elektronendurchlässigen und wärmeabsorbierenden Material eingebettet oder auch darin aufgelöst ist.

Die Auflösung kann beispielsweise in Form einer Legierung oder eines Gemisches erfolgen. Dies ermöglicht im Gegensatz zu bisherigen Metallstrahlröntgenröhren physikalisch relativ dicke, aber elektronenoptisch dünne Anoden mit großem spezifischem Energieaufnahmevermögen. Insgesamt kann der Metallstrahl die einfach zu realisierende Zylinderform mit Durchmesser in der Größenordnung des Elektronenstrahldurchmessers, z.B. 10 bis 100 µm aufweisen bei dennoch elektronenkinetisch ausreichender Durchlässigkeit. Das Gemisch oder die Legierung sollte erfindungsgemäß einen geringen Schmelzpunkt haben, um die Flüssigstrahlbildung zu ermöglichen. Das verbesserte Energieaufnahmevermögen des Anodenmaterials reduziert die notwendige Anodenstrahlgeschwindigkeit und/oder ermöglicht eine höhere Leistungsdeposition und damit Leuchtdichte des Brennflecks.

Nachfolgend wird die Erfindung anhand einer Zeichnung näher erläutert.

Die einzige Figur zeigt eine Metallstrahlröntgenröhre 1, die einen Vakuumraum 2 aufweist. In dem Vakuumraum 2 ist eine Kathodenkomponente 3 angeordnet. Die Kathodenkomponente 3 dient zum Extrahieren eines Elektronenstrahls 4. Des Weiteren ist in dem Vakuumraum 2 eine Vorkehrung 5 zum Extrahieren des Elektronenstrahls 4 von der Kathodenkomponente 3 vorgesehen. Weiter ist in dem Vakuumraum 2 eine mit einem flüssigen Metallstrahl 6 gebildete Anodenkomponente 7 vorgesehen. Der Metallstrahl 6 ist das Ziel für den ausgesendeten Elektronenstrahl 4 der Kathodenkomponente 3. Eine Vorkehrung 8 dient zum Beschleunigen des von der Kathodenkomponente 3 ausgesendeten Elektronenstrahls 4 zumindest innerhalb einer Vakuumstrecke 9 in Richtung und mit Ziel Anodenkomponente 7.

Der Metallstrahl 6 ist als soweit dünner Metallstrahl realisiert, als die Elektronen des Elektronenstrahls 4 durch den Metallstrahl 6 nur teilweise abgebremst werden. Die Kathodenkomponente 3 weist eine Kathodenmesserschneide 10 auf, so dass die Kathodenkomponente 3 auch als Messerschneidekathode bezeichnet werden kann. Die Kathodenmesserschneide 10 ist mit einer geringen Neigung abwärts in Richtung flüssiger Metallstrahl 6 der Anodenkomponente 7 ausgerichtet.

Nach der Anodenkomponente 7 ist eine weitere Vakuumstrecke 11 für die noch nicht ganz abgebremsten Elektronen des Elektronenstrahls 4 vorhanden. Die Vakuumstrecke 11 dient dazu, die nach der Anodenkomponente 7 nur teilweise abgebremsten Elektronen wenigstens annähernd bis zum Stillstand abzubremsen. Das Ausführungsbeispiel gemäß der Figur weist hierfür ergänzend eine Energierückgewinnungsvorkehrung 12 auf.

Nicht speziell erkennbar in der Figur ist, dass der Metallstrahl 6 der Anodenkomponente 7 wenigstens in einem einzigen zweiten, relativ gut elektronendurchlässigen und wärmeabsorbierenden Material 13 eingebettet oder darin aufgelöst ist.

Erfindungsgemäß findet eine Messerschneidekathode Anwendung, die leicht gegen gegebenenfalls vorhandene Magnetfeldlinien geneigt ist. Zusätzlich findet beim Ausführungsbeispiel nach der Figur eine Legierung bzw. ein Gemisch aus mindestens zwei Komponenten als röntgenstrahlerzeugendes Anodenmaterial Verwendung und weiter eine Energierückgewinnungsvorkehrung 12, die das aus dem Metallstrahl 6 der Anodenkomponente 7 austretende Elektronenbündel mit einem elektrostatischen Kollektor auffängt. Als Material 13 für den Metallstrahl 6 der Anodenkomponente 7 ist beispielsweise ein chemisches Element der Ordnungszahl 30 bis 92 verwendet, zum Beispiel Barium, Lanthan, Cer, Wismut, Wolfram und so weiter und mindestens einer wärmeabsorbierenden, relativ elektronen- und röntgentransparenten Komponente, beispielsweise einem chemischen Element mit Ordnungszahl < 20, zum Beispiel Lithium.

Der Metallstrahl 6 wird beispielsweise mittels eines Injektors in den Elektronenstrahl 4 eingeschossen, so dass in der Interaktionszone 14 Bremsstrahlung und charakteristische Strahlung entsteht. Die transmittierten und gestreuten Elektronen werden in einem elektrostatischen Kollektor durch ein Gegen-E-Feld unter Energierückgewinnung abgebremst und bei geringer Geschwindigkeit aufgefangen.

Leichtschmelzende Metalllegierungen tendieren bei erhöhten Temperaturen zu einem hohen Dampfdruck, was die Ablagerung von leitfähigen Oberflächenschichten zum Beispiel auf Isolatoren begünstigt. Es ist daher vorteilhaft, den Metallstrahl 6 nur für eine minimale, für die Interaktion mit dem Elektronenstrahl 4 notwendige Länge durch den Entladungsraum zu führen und danach in einen wandgekühlten Kondensations- und Auffangbehälter eintreten zu lassen.

## Patentansprüche

1. Metallstrahlröntgenröhre (1), aufweisend in einem Vakuumraum (2) eine Kathodenkomponente (3) zum Extrahieren eines Elektronenstrahls (4), eine Vorkehrung (5) zum Extrahieren des Elektronenstrahls (4) von der Kathodenkomponente (3), eine mit einem flüssigen Metallstrahl (6) gebildeten Anodenkomponente (7) als Ziel für den ausgesendeten Elektronenstrahl (4) der Kathodenkomponente (3) und eine Vorkehrung (8) zum Beschleunigen des von der Kathodenkomponente (3) ausgesendeten Elektronenstrahls (4) innerhalb einer Vakuumstrecke in Richtung und mit Ziel Anodenkomponente (7), wobei ein dünner Metallstrahl (6) als Anodenkomponente (7) vorgesehen ist, durch den die Elektronen des darauf auftreffenden Elektronenstrahls (4) nur teilweise abgebremst sind, **dadurch gekennzeichnet, dass** eine Messerschneidekathode als Kathodenkomponente (3) vorgesehen ist mit einer mit einer geringen Neigung abwärts in Richtung flüssiger Metallstrahl (6) der Anodenkomponente (7) zeigenden Kathodenschneide (10).

2. Metallstrahlröntgenröhre nach Anspruch 1, **dadurch gekennzeichnet, dass** nach der Anodenkomponente (7) eine weitere Vakuumstrecke (11) für die noch nicht ganz abgebremsten Elektronen des Elektronenstrahls (4) vorgesehen ist, in der die Elektronen wenigstens annähernd bis zum Stillstand abgebremst werden.

3. Metallstrahlröntgenröhre nach Anspruch 2, **dadurch gekennzeichnet, dass** das Abbremsen der Elektronen wenigstens annähernd bis zum Stillstand mit einer Energierückgewinnungsvorkehrung (12) verbunden ist.

4. Metallstrahlröntgenröhre nach einem der vorherigen Ansprüche, **dadurch gekennzeichnet, dass** der Metallstrahl (6) der Anodenkomponente (7) wenigstens in einem einzigen zweiten, relativ gut elektronendurchlässigen und wärmeabsorbierenden Material (13) eingebettet oder darin aufgelöst ist.

## Claims

1. Metal jet x-ray tube (1), comprising, in a vacuum chamber (2), a cathode component (3) for extracting an electron beam (4), a provision (5) for the extraction of the electron beam (4) by the cathode component (3), an anode component (7) formed by a liquid metal jet (6) as a target for the emitted electron beam (4) of the cathode component (3) and a provision (8) for accelerating the electron beam (4) emitted by the cathode component (3) within a vacuum path in the direction and with a target of the anode component (7), wherein a thin metal jet (6) is provided as an anode component (7), by means of which the electrons of the electron beam (4) incident thereon are only partly decelerated, **characterized in that** a blade cathode is provided as cathode component (3), said blade cathode comprising a cathode blade (10) directed with a slight inclination downward in the direction of the liquid metal jet (6) of the anode component (7).

2. Metal jet x-ray tube according to Claim 1, **characterized in that** a further vacuum path (11) is provided downstream of the anode component (7) for the electrons of the electron beam (4) which have not yet been completely decelerated, within which vacuum path the electrons are decelerated at least virtually to standstill.

3. Metal jet x-ray tube according to Claim 2, **characterized in that** the deceleration of the electrons at least virtually to standstill is linked to an energy recuperation provision (12).

4. Metal jet x-ray tube according to any one of the preceding claims, **characterized in that** the metal jet (6) of the anode component (7) is at least embedded and/or dissolved in a single second material (13) which passes electrons relatively well and which is heat absorbing.

## Revendications

1. Tube (1) à rayons X à jet métallique, comportant, dans un espace (2) sous vide, un élément (3) formant cathode pour l'extraction d'un faisceau (4) d'électrons, un extracteur (5) pour l'extraction du faisceau (4) d'électrons de l'élément (3) formant cathode, un élément (7) formant anode, formé d'un jet (6) de métal liquide, comme cible du faisceau (4) d'électrons émis de l'élément (3) formant cathode et un accélérateur (8) pour accélérer le faisceau (4) d'électrons émis par l'élément (3) formant cathode, dans une section de vide, en direction de l'élément (7) formant anode et en l'ayant pour cible, dans lequel il est prévu, comme élément (7) formant anode, un jet (6) métallique mince, par lequel les électrons du faisceau (4) d'électrons, qui y est incident, ne sont freinés que partiellement, **caractérisé en ce qu'**il est prévu, comme élément (3) formant cathode, une cathode coupante comme un couteau, ayant un tranchant (10) de cathode allant avec une inclinaison petite vers le bas, en direction du jet (6) de métal liquide de l'élément (7) formant anode.

2. Tube à rayons X à jet métallique suivant la revendication 1, **caractérisé en ce qu'**après l'élément (7) formant anode, est prévue une autre section (11) de vide pour les électrons, qui n'ont pas encore été freinés complètement, du faisceau (4) d'électrons, dans laquelle les électrons sont freinés, au moins à peu près jusqu'à l'arrêt.

3. Tube à rayons X à jet métallique suivant la revendication 2, **caractérisé en ce que** le freinage des électrons s'accompagne, au moins à peu près jusqu'à l'arrêt, d'un dispositif (12) de récupération d'énergie.

4. Tube à rayons X à jet métallique suivant l'une des revendications précédentes, **caractérisé en ce que** le jet (6) de métal de l'élément (7) formant anode est incorporé dans un deuxième matériau (13) relativement bien perméable aux électrons et absorbant la chaleur, ou y est dissout.
